# EUROPÄISCHE PATENTSCHRIFT

(11) **EP 1 118 540 B1**
(45) Veröffentlichungstag und Bekanntmachung des Hinweises auf die Patenterteilung: **28.12.2005**
(21) Anmeldenummer: 00126947.1
(22) Anmeldetag: 08.12.2000
(51) Int. Cl.: B65B 9/04

(54) **Verpackungsmaschine mit einem Hubtisch für Werkzeuge**
Packaging machine having a lifting platform for tools
Machine d'emballage avec une table élévatrice pour des outils

(30) Priorität: 13.12.1999 DE 19960084
(43) Veröffentlichungstag der Anmeldung: 25.07.2001
(73) Patentinhaber: CFS Germany GmbH, 35216 Biedenkopf-Wallau (DE)
(72) Erfinder: Becker, Gernot, 35239 Eisenhausen (DE)
(74) Vertreter: Wolff, Felix

(56) Entgegenhaltungen:
- DE-A- 2 506 179
- FR-A- 2 003 547
- US-A- 3 767 349
- US-A- 4 034 536
- US-A- 4 329 830
- US-A- 5 819 510
- 1995, VIEWEG , BRAUNSCHWEIG, ALFRED BÖGE, DAS TECHNIKER HANDBUCH * Seite 966 - Seite 971 *

## Beschreibung

Die Vorliegende Erfindung betrifft eine Verpackungsmaschine mit mindestens einer Arbeitsstation, die ein Unter- und/oder ein Oberwerkzeug aufweist, wobei das Unterwerkzeug auf Hubtischen vertikal bewegbar ist und der Hubtisch:
- eine vertikal verschiebbare Platte, auf der das Unterwerkzeug montiert ist,
- mindestens eine vertikale Führung für die Platte,
- eine Kurbelwelle,
   eine Stange, die an einem Ende mit der Platte um mindestens eine Achse und am anderen Ende mit der Kurbelwelle drehbar verbunden ist und
- einem drehbaren Antrieb in Form eines E-Motors, der die Kurbelwelle antreibt,
aufweist

Solche Verpackungsmaschinen sind aus dem Stand der Technik, beispielsweise aus der US-A-4 329 830 und der FR-2 003 547 bekannt.

Die EP 0 569 937 B1 andererseits offenbart eine Verpackungsmaschine mit einer Arbeitsstation, die eine Hubvorrichtung aufweist, bei der das Unterwerkzeug durch ein Kniehebelsystem und eine Kolben-Zylindereinrichtung angehoben bzw. abgesenkt wird. Diese Hubvorrichtung benötigt jedoch sehr viel Raum, so daß die Länge der Verpackungsmaschine unnötig vergrößert wird. Darüber hinaus ist der Hubmechanismus vergleichsweise langsam und aufwendig, weil z.B. zwei Kniehebel benötigt werden, um ein Verkanten der Platte an den Führungsstangen zu vermeiden.

Es stellt sich deshalb die Aufgabe, eine Verpackungsmaschine zur Verfügung zu stellen, mittels deren Hubvorrichtung eine Platte bzw. ein Unterwerkzeug vergleichsweise schnell abgesenkt und angehoben werden kann.

Die Aufgabe wird erfindungsgemäß durch eine Verpackungsmaschine mit den Merkmalen des Patentanspruchs 1.

Eine Arbeitsstation im Sinne der Erfindung ist z.B. eine Tiefzieh-, eine Siegel- und eine Schneidstation.

In einer bevorzugten Ausführungsform ist die Stange in der Mitte der Platte angeordnet. Diese Ausführungsform hat den Vorteil, daß die Platte nie verkantet.

In einer weiteren bevorzugten Ausführungsform ist die Kurbelwelle in zwei Jochs drehbar gelagert. Die Jochs ihrerseits sind mit dem Rahmen der Verpackungsmaschine verbunden. Vorzugsweise sind die Jochs quer zur Laufrichtung der Folie angeordnet, um die Baulänge der jeweiligen Arbeitsstation besonders kurz zu gestalten.

Die Lagerung der Kurbelwelle an zwei Jochs hat den Vorteil, daß die sehr hohen Kräfte, die beim Anheben und Anpressen der Platte mit dem Unterwerkzeug gegen das Oberwerkzeug auftreten, sehr gut in die vertikale Führung eingeleitet werden können, ohne daß die Kurbelwelle verbiegt und/oder verkantet.

Vorzugsweise ist die vertikale Führung der Platte mindestens eine Stange, besonders bevorzugt zwei Stangen und ganz besonders bevorzugt vier Stangen. Die Platte ihrerseits weist mindestens eine vorzugsweise zwei Führungsbuchsen auf, die die Stangen aufnehmen.

In einer bevorzugten Ausführungsform sind die Jochs vorzugsweise am unteren Ende der Stangen vorzugsweise vertikal verschieblich gelagert, wobei jeweils ein Joch von zwei Stangen gehalten wird. Diese Ausführungsform der erfindungsgemäßen Verpackungsmaschine hat den Vorteil, daß die jeweilige Arbeitsstation eine Einheit darstellt und insgesamt in der Verpackungsmaschine verschoben oder demontiert werden kann.

Vorteilhafterweise ist an jeder Stange jeweils ein Federelement, vorzugsweise eine Elastomerfeder, angebracht, auf denen die vertikal verschieblichen Jochs aufliegen. Diese Ausführungsform der erfindungsgemäßen Verpackungsmaschine hat den Vorteil, daß Folien mit unterschiedlicher Dicke oder mit einer relativ großen Toleranzen bezüglich der Dicke verarbeitet werden können, ohne daß Änderungen an der Einstellung des Hubes vorgenommen werden müssen. Eine Vergrößerung der Foliendicke resultiert dann in einer minimalen Krafterhöhung. Darüber hinaus kann durch die Federn der Anpreßdruck des Unterwerkzeuges gegen das Oberwerkzeug begrenzt werden.

Die Kurbelwelle wird durch einen Elektromotor, vorzugsweise einen Servomotor, der vorzugsweise computergesteuert ist, angetrieben. Der Elektromotor weist vorzugsweise ein Getriebe aufweist, wobei die Kraftübertragung zwischen Elektromotor bzw. Getriebe und Kurbelwelle vorzugsweise durch einen Zahnriemen erfolgt. Der Elektromotor bzw. das Getriebe hat vorzugsweise ein so hohes Drehmoment und eine so hohe Drehgeschwindigkeit, daß die Platte mit dem Unterwerkzeug innerhalb von weniger als einer Sekunde, vorzugsweise innerhalb von weniger als einer halben Sekunde von der untersten in die oberste Stellung und umgekehrt angehoben bzw. abgesenkt wird.

Darüber hinaus weist der Elektromotor bzw. das Getriebe abtriebsseitig vorzugsweise ein Haltemoment von > 50 Nm besonders bevorzugt > 100 Nm auf, um die Kräfte, die z.B. beim Siegeln oder Schneiden auftreten, wenn die Stange, die die Platte mit der Kurbelwelle verbindet nicht sekrecht steht, aufnehmen zu können.

Die Kurbelwelle wird im Wechsel im und gegen den Uhrzeigersinn gedreht. Diese Anordnung hat sich überraschender Weise als sehr platzsparend herausgestellt. Dabei beträgt der Drehwinkel maximal 180°. Vorzugsweise führt die Kubelwelle jedoch einen Drehwinkel aus, der gerade so groß ist, daß das Werkzeug die Verpackungsmulde bei deren Weitertransport nicht beschädigt. Besonders bevorzugt wird das Werkzeug soweit abgesenkt, daß sich dessen Oberkannte im abgesenkten Zustand maximal 1-10 mm unterhalb der Verpackungsmulde befindet. Durch diese Absenkung kann die Taktzeit der erfindungsgemäßen Verpackungsmaschine entscheidend verkürzt werden.

Die erfindungsgemäße Verpackungsmaschine hat den Vorteil, daß die vertikale Bewegung des Unterwerkzeugs innerhalb von weniger als einer Sekunde durchgeführt wird. Der Hubtisch ist einfach herzustellen und zu warten. Dadurch, daß die Stange in der Mitte der Platte angreift, ist ein Verkanten der Platte an der Führung ausgeschlossen.

In einer bevorzugten Ausführungsform der erfindungsgemäßen Verpackungsmaschine weist diese ein Mittel zur Vermeidung von Produktquetschungen zwischen Ober- und Unterwerkzeug auf. Vorzugsweise ist dieses Mittel eine Begrenzung des zulässigen Stromverbrauche, der zur Aufwärtsbewegung des Unterteils benötigt wird. Falls sich zwischen Ober- und Unterwerkzeug Produkt befinden sollte, wird dies zwischen Unter- und Oberwerkzeug zusammengedrückt. Dabei steigt der Stromverbrauch, der benötigt wird, um das Unterwerkzeug anzuheben und die Steuerung des Motors stoppt die Aufwärtsbewegung.

Im Folgenden wird die Erfindung anhand der Figuren 1-3 erläutert. Diese Erläuterungen sind lediglich beispielhaft und schränken den allgemeinen Erfindungsgedanken nicht ein.

Es zeigen:
- **Figur 1**: eine schematische Seitenansicht einer Verpackungsmaschine mit weggelassener Seitenabdeckung;
- **Figur 2**: eine Seitenansicht (in Laufrichtung der Folie) des Hubtisch;
- **Figur 3**: eine Seitenansicht (quer zur Laufrichtung der Folie) des Hubtisches;

**Figur 1** zeigt die erfindungsgemäße Verpackungsmaschine in schematischer Darstellung. Eine Folie 1 wird von einer Rolle abgerollt und durchläuft zunächst eine Tiefziehstation 2, die aus einem Oberwerkzeug 3 und einem Unterwerkzeug 4 besteht. Das Unterwerkzeug 4 ist auf einer Platte 5 montiert, die, wie durch den Pfeil angedeutet, angehoben und abgesenkt werden kann. In der Tiefziehstation 2 wird die Folie 1 zu einer Verpackungsmulde 6 verformt.

Danach werden die Verpackungsmulden 6 mit einem Verpackungsgut befüllt und in der folgenden Siegelstation 10 werden die Verpackungsmulden mit einer Deckelfolie versiegelt. Auch die Siegelstation 10 besteht aus einem Oberwerkzeug 12 und einem Unterwerkzeug 11, wobei auch bei der Siegelstation das Unterwerkzeug 11 angehoben und abgesenkt werden kann.

Abschließend werden die Verpackungen in der Schneidstation 7 auseinandergeschnitten. Auch die Schneidstation besteht aus einem Oberwerkzeug 8 und einem Unterwerkzeug 9, wobei auch bei der Schneidstation das Unterwerkzeug 9 angehoben und abgesenkt werden kann.

Der Hubtisch, mit dem die Unterwerkzeuge 4, 9, 11 abgesenkt und angehoben werden, ist in den **Figuren 2 und 3** dargestellt, die jeweils eine andere Sicht auf den Hubtisch erlauben. **Figur 2** zeigt den Hubtisch im abgesenkten Zustand, während in **Figur 3** der Hubtisch angehoben ist.

Der Hubtisch weist eine Platte 13 auf, auf der das Unterwerkzeug 4, 9, 11 montiert ist. Die Platte ist mit zwei Führungsbuchsen 14 versehen, die die Führungsstangen 15 aufnehmen. Auf seiner unteren Seite weist die Platte 13 ein Lager 16 auf, in dem das obere Ende 18 der Stange 17 um eine Achse schwenkbar gelagert ist. Die Stange 17 ist an ihrem unteren Ende 19 drehbar mit der Kurbelwelle 20 verbunden, die ihrerseits in den Jochs 21, 22 drehbar gelagert ist. Die Jochs 21, 22 sind vertikal verschieblich an den Stangen 15 gelagert und liegen auf der Elastomerfeder 26 auf. Durch diese Art der Lagerung ist eine automatische Anpassung des Hubes an die Dicke der Folie möglich. Gleichzeitig wird sichergestellt, daß der Anpreßdruck mit dem das Unterwerkzeug gegen das Oberwerkzeug gedrückt wird einen gewissen Maximalwert nicht überschreitet. Zusätzlich kann durch diese Lagerung der Jochs die Anpreßkraft sehr gut eingestellt werden. Das Unterwerkzeug und dessen Hub können als eine Einheit in der Verpackungsmaschine verschoben bzw. demontiert werden. Die Kurbelwelle 20 wird über den Zahnriemen 23 von dem Elektromotor 24 angetrieben. Der Motor ist so geschaltet, daß er die Kurbel der Kurbelwelle im Wechsel von dem höchsten zu dem tiefsten Punkt dreht und umgekehrt, wobei die Drehung abwechselnd gegen und im Uhrzeigersinn erfolgt. Der Abstand 25 wird so bemessen, daß er mindestens der halben Tiefe der tiefsten auf der jeweiligen Verpackungsmaschine verarbeitbaren Verpackungsmulde entspricht. Der Elektromotor 24 weist ein Getriebe auf. Der Elektromotor bzw. das Getriebe ist so bemessen, daß eine Drehung der Kurbelwelle in weniger als einer Sekunde erfolgt.

Des weiteren weist der Elektromotor 24 ein Haltemoment von >10 Nm auf, so daß das Getriebe abtriebsseitig über ein Haltemoment von > 100 Nm verfügt, damit die bei dem jeweiligen Bearbeitungsvorgang auftretenden Kräfte aufgenommen werden können, insbesondere wenn die Stange 17 nicht absolut senkrecht steht.

## Patentansprüche

1. Verpackungsmaschine mit mindestens einer Arbeitsstation (2, 7, 10), die ein Unter- und/oder ein Oberwerkzeuge (3, 8, 12) aufweist, wobei die Unterwerkzeuge (4, 9, 11) auf Hubtischen vertikal bewegbar sind und der Hubtisch:
- eine vertikal verschiebbare Platte (13), auf der das Unterwerkzeug (4, 9, 11) montiert ist,
- mindestens eine vertikale Führung (15) für die Platte (13),
- eine Kurbelwelle (20),
- eine Stange (17), die an einem Ende (18) mit der Platte (13) um mindestens eine Achse und am anderen Ende (19) mit der Kurbelwelle (20) drehbar verbunden ist und
- einen drehbaren Antrieb in Form eines E-Motors, der die Kurbelwelle antreibt, aufweist, **dadurch gekennzeichnet, dass** der E-Motor in zwei Richtungen drehbar ist und die Kurbelwelle abwechselnd um maximal 180° im und gegen den Uhrzeigersinn gedreht wird.

2. Verpackungsmaschine nach Anspruch 1, **dadurch gekennzeichnet, daß** die Stange (17) in der Mitte der Platte (13) angebracht ist.

3. Verpackungsmaschine nach Anspruch 1 oder 2, **dadurch gekennzeichnet, daß** die Kurbelwelle recht und links jeweils in einem Joch (21, 22) gelagert ist.

4. Verpackungsmaschine nach einem der Ansprüche 1 bis 3, **dadurch gekennzeichnet, daß** die vertikale Führung (15) eine Stange, vorzugsweise zwei ganz besonders bevorzugt vier Stangen ist(sind).

5. Verpackungsmaschine nach Anspruch 4, **dadurch gekennzeichnet, daß** jeweils ein Joch (21, 22) an zwei Stangen (15) vertikal verschieblich gelagert ist.

6. Verpackungsmaschinen nach Anspruch 5, **dadurch gekennzeichnet, daß** jedes Joch jeweils auf zwei Federelementen (26), aufliegt.

7. Verpackungsmaschine nach Anspruch 6, daß jeweils ein Federelement (26) an jeweils einer Stange (15) montiert ist.

8. Verpackungsmaschine nach einem der Ansprüche 6 oder 7, **dadurch gekennzeichnet, daß** die Federelemente (26) Elastomerfedem sind.

9. Verpackungsmaschine nach einem der Ansprüche 1 bis 8, **dadurch gekennzeichnet, daß** der E-Motor ein Servo-Motor ist.

10. Verpackungsmaschine nach Anspruch 9, **dadurch gekennzeichnet, daß** der Motor ein Haltemoment von > 10 Nm aufweist.

11. Verpackungsmaschine nach Anspruch 10, **dadurch gekennzeichnet, daß** der Drehwinkel der Kurbelwelle so eingestellt wird, daß das Werkzeug (4, 9, 11) nur soweit abgesenkt wird, daß die Verpackungsmulde bei deren Weitertransport nicht beschädigt wird.

12. Verpackungsmaschine nach Anspruch 12, **dadurch gekennzeichnet, daß** die Oberkante des Werkzeuges (4, 9, 11) beim Absenken nur 1-10 mm unter die Unterkante der Verpackungsmulde gesenkt wird.

13. Verpackungsmaschine nach einem der Ansprüche 1-12, **dadurch gekennzeichnet, daß** die Hubzeit maximal 1, vorzugsweise maximal 0,5 Sekunde beträgt.

14. Verpackungsmaschine nach einem der Ansprüche 1 bis 13, **dadurch gekennzeichnet, daß** der Abstand (25) mindestens der halben Tiefe der Verpackungsmulde (6) entspricht.

15. Verpackungsmaschine nach einem der Ansprüche 1-13, **dadurch gekennzeichnet, daß** sie ein Mittel zur Vermeidung von Produktquetschungen zwischen Ober- und Unterwerkzeug aufweist.

16. Verpackungsmaschine nach Anspruch 15, **dadurch gekennzeichnet, daß** das Mittel eine Begrenzung des zulässigen Stromverbrauchs bei der Aufwärtsbewegung des Unterwerkzeuges ist.

## Claims

1. A packaging machine with at least one workstation (2, 7, 10), which has one set of lower and/or one tools (3, 8, 12), wherein the lower tools (4, 9, 11) are vertically displaceable on lifting platforms and the lifting platform includes:
- a vertically displaceable plate (13) on which the lower tool (4, 9, 11) is mounted,
- at least one vertical guide (15) for the plate (13),
- a crankshaft (20),
- a rod (17), one end (18) of which is connected rotatably about at least one axis to the plate (13), and the other end (19) of which is connected rotatably to the crankshaft (20), and
- a rotatable drive unit in the form of an electric motor, which drives the crankshaft,
**characterised in that** the electric motor is rotatable in two directions and the crankshaft is rotated alternatingly clockwise or counterclockwise by up to 180°.

2. The packaging machine as cited in claim 1, **characterised in that** the rod (17) is mounted in the middle of the plate (13).

3. The packaging machine as cited in claim 1 or 2, **characterised in that** the crankshaft is supported in a cradle (21, 22) on both the left and the right side.

4. The packaging machine as cited in any of claims 1 to 3, **characterised in that** the vertical guide (15) is (are) a rod, preferably two rods, and especially four rods.

5. The packaging machine as cited in claim 4, **characterised in that** one cradle (21, 22) each is supported on two rods (15) so as to be vertically displaceable.

6. Packaging machines as cited in claim 5, **characterised in that** each cradle rests on two spring elements (26) in each case.

7. The packaging machine as cited in claim 6, **characterised in that** one spring element (26) is mounted on each rod (15).

8. The packaging machine as cited in either of claims 6 or 7, **characterised in that** the spring elements (26) are elastomer springs.

9. The packaging machine as cited in any of claims 1 to 8, **characterised in that** the electric motor is a servomotor.

10. The packaging machine as cited in claim 9, **characterised in that** the motor has a holding torque > 10 Nm.

11. The packaging machine as cited in claim 10, **characterised in that** the angle of rotation of the crankshaft is adjusted such that the tool (4, 9, 11) can only be lowered to a point that ensures that the packaging tray is not damaged as it advances.

12. The packaging machine as cited in claim 12, **characterised in that** when it is lowered, the upper edge of the tool (4, 9, 11) extends no more than 1-10 mm below the lower edge of the packaging tray.

13. The packaging machine as cited in any of claims 1 to 12, **characterised in that** the lifting time is no more than 1, preferably no more than 0.5 seconds.

14. The packaging machine as cited in any of claims 1 to 13, **characterised in that** distance (25) is equal to at least half the depth of the packaging tray (6).

15. The packaging machine as cited in any of claims 1 to 13, **characterised in that** it includes means for preventing products from being crushed between the upper and lower tools.

16. The packaging machine as cited in claim 15, **characterised in that** the means is a means for governing the permitted power consumption during upward movement of the lower tool.

## Revendications

1. Machine de conditionnement comportant au moins un poste de travail (2,7,10), qui présente un outil supérieur et/ou un outil inférieur (3,8,12), moyennant quoi les outils inférieurs (4,9,11) sont déplaçables verticalement sur des tables élévatrices et la table élévatrice présente :
- une plaque (13) coulissable verticalement, sur laquelle l'outil inférieur (4,9,11) est monté
- au moins un dispositif de guidage vertical (15) de la plaque (13),
- un vilebrequin (20),
- une barre (17), qui est reliée par une extrémité (18) à la plaque (13) autour d'au moins un axe et est reliée de manière rotative par l'autre extrémité (19) au vilebrequin (20) et
- un entraînement rotatif sous la forme d'un moteur électrique, qui entraîne le vilebrequin,
**caractérisée en ce que** le moteur électrique est rotatif dans deux sens et le vilebrequin est mis en rotation de 180° au maximum en alternance dans le sens horaire et anti-horaire.

2. Machine de conditionnement selon la revendication 1, **caractérisée en ce que** la barre (17) est montée au milieu de la plaque (13).

3. Machine de conditionnement selon la revendication 1 ou 2, **caractérisée en ce que** le vilebrequin est positionné à droite et à gauche dans une chape respective (21,22).

4. Machine de conditionnement selon une des revendications 1 à 3, **caractérisée en ce que** le dispositif de guidage vertical (15) est constitué d'une barre, de préférence deux barres et de manière encore préférée quatre barres.

5. Machine de conditionnement selon la revendication 4, **caractérisée en ce que** une chape (21,22) est respectivement positionnée de manière à coulisser verticalement sur deux barres (15).

6. Machine de conditionnement selon la revendication 5, **caractérisée en ce que** chaque chape repose respectivement sur deux éléments de ressort (26).

7. Machine de conditionnement selon la revendication 6, **caractérisée en ce que** un élément de ressort (26) respectif est monté sur une barre (15) respective.

8. Machine de conditionnement selon une des revendications 6 ou 7, **caractérisée en ce que** les éléments de ressort (26) sont des ressorts en élastomère.

9. Machine de conditionnement selon une des revendications 1 à 8, **caractérisée en ce que** le moteur électrique est un servomoteur.

10. Machine de conditionnement selon la revendication 9, **caractérisée en ce que** le moteur présente un couple de retenue supérieur à 10 Nm.

11. Machine de conditionnement selon la revendication 10, **caractérisée en ce que** l'angle de rotation du vilebrequin est réglé de telle sorte que l'outil (4,9,11) est uniquement abaissé jusqu'à un certain point, de telle sorte que les barquettes de conditionnement ne soient pas endommagées pendant le reste de leur transport.

12. Machine de conditionnement selon la revendication 12, **caractérisée en ce que** l'arête supérieure de l'outil (4,9,11) est abaissée lors de la descente uniquement de 1 à 10 mm sous l'arête inférieure de la barquette de conditionnement.

13. Machine de conditionnement selon une des revendications 1 à 12, **caractérisée en ce que** le temps de levage correspond au maximum à 1 seconde, de préférence à 0,5 seconde au maximum.

14. Machine de conditionnement selon une des revendications 1 à 13, **caractérisée en ce que** la distance (25) correspond au moins à la moitié de la profondeur de la barquette de conditionnement (6).

15. Machine de conditionnement selon une des revendications 1 à 13, **caractérisée en ce qu'**elle présente un moyen permettant d'éviter que le produit ne soit écrasé entre l'outil supérieur et l'outil inférieur.

16. Machine de conditionnement selon la revendication 15, **caractérisée en ce que** le moyen est une limitation de la consommation électrique permissible lors du mouvement vers le haut de l'outil inférieur.
